# EUROPÄISCHE PATENTSCHRIFT

(11) **EP 0 052 218 B1**
(45) Veröffentlichungstag und Bekanntmachung des Hinweises auf die Patenterteilung: **08.05.1985**
(21) Anmeldenummer: 81108005.0
(22) Anmeldetag: 07.10.1981
(51) Int. Cl.: C11B 1/04, B02B 1/08

(54) **Verfahren zur Verarbeitung von Sojabohnen**
A process for treating soyabeans
Procédé de traitement de graines de soja

(30) Priorität: 04.11.1980 CH 8186/80
(43) Veröffentlichungstag der Anmeldung: 26.05.1982
(73) Patentinhaber: Sulzer-Escher Wyss AG, CH-8023 Zürich (CH)
(72) Erfinder: Bartesch, Helmut, D-7980 Ravensburg (DE); Florin, Gerd, D-7981 Vorberg (DE)
(74) Vertreter: Kubr, Václav

## Beschreibung

Die Erfindung betrifft eine Verarbeitung von Sojabohnen mit Brechen für Flockierung vor Extraktion in einem Verfahren zum Gewinnen von Soja-Öl und Sojaschrot.

Die Sojabohne enthält ein lecithinhaltiges Öl von ca. 20% und Eiweiß von ca. 36%. Bei der Verarbeitung der Sojabohne wird die Trennung durchgeführt, wobei das Öl gewonnen wird und das extrahierte Material als Futterschrotmehl benutzt wird, wobei die Extraktion üblicherweise durch Lösungsmittel erfolgt. Es werden heute zwei Schrotarten produziert, ein sogenannter Normalschrot mit einem Proteingehalt von ca. 44% und ein hochwertiger Schrot, dessen Protein- bzw. Eiweißgehalt ungefähr zwischen 49-50% liegt. Bei dem hochwertigen Schrot wird die Erhöhung des Eiweißgehaltes durch Abtrennung der Bohnenschalen, die hauptsächlich Fasern und andere Balaststoffe enthalten, erreicht.

Beim heute üblichen großtechnischen Verfahren werden die Bohnen in einem Schachttrockner-Kühler auf ca. 90° C erhitzt und anschließend in dem Kühler auf Temperaturen von ca. 10°C über Umgebungstemperatur abgekühlt. Ziel dieses Prozeßschrittes, der eine Feuchtreduzierung von ca. 2 Gewichts-% mit sich bringt, ist es, daß die Schalen verspröden, aufplatzen und sich vom eigentlichen Bohnenkern ablösen. Um ein befriedigendes Trennungsergebnis zu erzielen, ist es jedoch notwendig, die ganzen Bohnen vor der Weiterverarbeitung mindestens 48 Stunden zu tempern. Dies geschieht in Tempersilos, die große und teure Bauwerke sind. Nach dem Tempern werden die ganzen Bohnen mit zweistufigen Riffelwalzenstühlen im kalten Zustand gebrochen, mit dem Ziel, die Schalenteile und die Kerneteile freizulegen. Das gebrochene Material wird über Vibrationssiebe in Kerneteile und Schalen getrennt, wobei die Schalen nach dem Staubsaugerprinzip abgesaugt werden. Die gebliebene Fraktion enthält aber noch einen zu großen Anteil an Protein und ölhaltigen Kernpartikeln und muß deshalb zusätzlich in zwei weiteren Stufen in Schalen und Kerneteile aufgeteilt werden. Dieses von Schalen gereinigte Material wird anschließend konditioniert. Hier wird die Produkttemperatur wieder auf ca. 60-65° C angehoben, wodurch die Viskosität des in Zellen eingeschlossenen Öls erniedrigt und der vorher harte Bohnenbruch plastisch wird, damit auf den nachfolgenden Flockierwalzenstühlen die Bruchstücke mit möglichst geringem Kraftaufwand zu stabilen, ca. 0,3 mm dünnen Flocken ausgewalzt werden können.

Das eben beschriebene herkömmliche Verfahren scheint aus verschiedenen Gründen unwirtschaftllich zu sein. Einerseits wird das Material aufgewärmt, anschließend aber gleich abgekühlt und im kalten Zustand an den Riffelwalzen gebrochen, was diese Einrichtung mechanisch ziemlich belastet, wodurch seine Standzeit beeinträchtigt ist, und nach dem Bruch wird das Material erneut auf ca. 65°C aufgewärmt. Der Aufwand des Verfahrens ist also beträchtlich. Dadurch wird das Verfahren durch die Notwendigkeit des Lagerns in den Tempersilos diskontinuierlich. Dabei sind die Silos eine große und aufwendige Investition.

Aus der US-A-3220451 ist ein Prozeß zum Schälen der Sojabohnen beschrieben, bei welchem durch eine kurze thermische Attacke beim Fluidisieren der Bohnen ein Lösen der Schalen von den Kernen erreicht werden soll, so daß sich diese von den Kernen mit herkömmlichen Mitteln abtrennen lassen. Offensichtlich gelingt dies nicht immer gleich in dem Zustand, in welchem die angewärmten Bohnen aus der Vorbehandlung kommen, so daß vorgeschrieben wird, die Bohnen vor der Schälung abzukühlen. Hierdurch dürfte es vermutlich schwierig sein, den Prozeß kontinuierlich zu gestalten. Außerdem müssen für weitere Verarbeitung die Kerne nach der Abkühlung nochmals aufgewärmt werden.

Ein ähnlicher Prozeß ist auch in der DE-B-2 354 617 beschrieben. Die kurz thermisch vorbehandelten Bohnen sollen gegen eine feste Wand geschleudert und dadurch geschält werden. Offensichtlich läßt sich dies mit einfachen Mitteln nicht erreichen, denn es werden Luftpulsatoren und elektromagnetische Wellen zur Vorbehandlung eingesetzt. Der Schleuder folgt ein Wirbelschichtklassierer, in dem das Gesamtvolumen des zu verarbeitenden Materials gesichtet werden soll. Bei dem anzunehmenden erheblichen Anteil der Fein- und Mehlkernepartikeln, welcher bei der Behandlung in der Schleudervorrichtung zu erwarten ist, läßt sich bei dieser Technik bei der heterogenen Materialschicht ein unbefriedigendes Sichtungsergebnis befürchten.

Die Aufgabe der vorliegenden Erfindung ist es, das Verfahren der eingangs beschriebenen Art wirtschaftlicher zu gestalten. Das Verfahren soll kontinuierlich verlaufen und die aufwendigen Bauten sollten sich erübrigen. Die Wirtschaftlichkeit soll hauptsächlich mit Ersparnissen an dem Energieaufwand erreicht werden. Es soll auch eine kleinere Belastung der eingesetzten Walzwerkstühle und der Trennvorrichtungen erreicht werden, so daß ihre Standzeit verlängert und ihre Funktion erleichtert wird.

Diese Aufgabe ist erfindungsgemäß durch die folgenden, aufeinander unmittelbar anschließenden und kontinuierlich verlaufenden Verfahrensschritte gelöst:
a) Gleichmäßiges Aufwärmen sämtlicher Sojabohnen in einem Fließbett, mittels heißen Luftstroms während einer kurzen, eine Wärmediffusion zum Kerninneren vermeidenden Verweilzeit zu einer Temperatur, bei der die Schalen brüchig werden und sich von den Kernen lösen;
b) mechanisches Zerlegen der aufgewärmten Sojabohnen in einem Riffelwalzenstuhl und einer nachgeschalteten Hammermühle zum Trennen der Schalenteile von den angewärmten Kernen und Freilegen des Materials in Schalenteile, Keime und Kerneteile;
c) Sichten des freigelegten Materials mittels eines heißen Luftstromes in gröbere Kerneteile und in ein abgetrenntes Gemisch von Schalenteilen, Keimen, Fein- und Mehlkerneteilen;
d) gleichmäßiges Durchwärmen der gesichteten gröberen Kerneteile in einem zweiten Fließbett;
e) Brechen der durchgewärmten gröberen Kerneteile in dem durchgewärmten, konditionierten Zustand, und Führen des Bruches zur Flockierung und anschließender Extraktion;
f) Sichten des Gemisches von Schalenteilen, Keimen, Fein- und Mehlteilen zur Rückgewinnung der Keime und Fein- und Mehlteile und Zuleiten mindestens der Fein- und Mehlteile davon dem Fluß der durchgewärmten gröberen Kerneteile.

Energetische Ersparnisse werden schon dadurch erzielt, daß das zu verarbeitende Material nur einmal, und zwar in den Fließbetten auf die höchste Stufe des thermischen Ablaufs der Technologie gebracht wird. Auch dadurch, daß beim Durchwärmen schon verkleinerte Objekte mit kurzen Diffusionswegen vorliegen.

Das mechanische Zerlegen erfolgt in zwei Schritten und beim plastischen Zustand der Kerneteile, so daß dabei wenig Fein- und Mehlkerneteile anfallen. Da das Material vor dem Durchwärmen gesichtet wird, braucht die Anlage zur Rückgewinnung der öl- und proteinhaltigen Partikel nur für einen Bruchteil des Gesamtvolumens des zu verarbeitenden Materials ausgelegt zu sein. Dabei wird eine praktisch vollkommene Abtrennung der Schalenteile erreicht, so daß eine bessere Qualität des hochwertigen Sojaschrotes produzierbar ist.

Das Verfahren verläuft kontinuierlich, teure Silobauten erübrigen sich und die mechanische Belastung der zum Brechen eingesetzten Einrichtung wird herabgesetzt, da die Verarbeitung, das Brechen im warmen Zustand durchgeführt wird. Im folgenden wird der Erfindungsgegenstand anhand einer Beschreibung eines Ausführungsbeispiels einer zur Durchführung des Verfahrens vorgesehenen Anlage näher erklärt.

Die Beschreibung bezieht sich auf eine Zeichnung, in der ein Schema einer vorteilhaften Anlage zur Durchführung des erfindungsgemäßen Verfahrens gezeigt ist.

Die zu verarbeitenden Bohnen kommen über eine Leitung 25 in ein erstes Fließbett 1, welchem ein weiteres Fließbett 2 zugeordnet ist. Die beiden Fließbetten sind hintereinander angeordnet. Mit der gezeigten Anlage läßt sich der hochwertige Schrot produzieren mit dem Eiweißgehalt von ca. 49-50%.

Die Sojabohnen werden gleichmäßig in dem ersten Fließbett 1 mit einer Heißlufttemperatur von 165-170°C auf 75°C erwärmt. Die Verweilzeit des Materials im Fließbett beträgt dabei weniger als 2 Minuten. Durch diese Verweilzeit tritt keine wesentliche Diffusion ein, so daß den eingeführten Bohnen maximal 0,5% Feuchte entzogen werden. Dies ist aus Gründen der Massenbilanz sehr erwünscht. Es hat sich gezeigt, daß diese schnelle Aufwärmung der Bohnen dazu genügt, daß die Schalen gleichmäßig brüchig werden und von den Kernen gelöst werden. Alle eingeführten Bohnen werden so gleichmäßig aufgewärmt.

Die aufgewärmten Bohnen werden von dem Fließbett 1 über eine Leitung 26 auf einen einstufigen Riffelwalzenstuhl 3 geführt und von diesem auf eine nachgeschaltete Hammermühle 4. An diesen zwei Vorrichtungen werden die Bohnen mit den gelösten Schalen mechanisch zerlegt, was einen ersten Schritt zum Trennen der Schalen von den Kernen darstellt. Durch geeignete Auswahl des Walzenspaltes und der Riffelung, sowie des Siebes der Hammermühle werden die Bohnen in dieser Verarbeitungsstufe in zwei Hälften geteilt. Gleichzeitig lösen sich die vorher thermisch abgelösten Schalen ab und werden freigelegt. Außerdem werden auch die Bohnenkeime freigelegt. Das so verarbeitete Material wird nun in das zweite Fließbett 2 gegen den Abluftstrom aus dem zweiten Fließbett 2 geführt, und zwar auf die Weise, daß die Schalen und die bei der Verarbeitung entstandenen Fein- bis Mehlteile mit der Abluft ausgetragen werden.

Das Führen des Materials gegen den Abluftstrom erfolgt über einen Verteilregler 5, wo es in mehrere Sichtkanäle 6 in der Fließbetthaube eingegeben wird.

Eine geeignete Einrichtung zum gleichmäßigen Verteilen des in den Abluftstrom einzuführenden Materials wären auch als Sichterausgeführte Abluftrohre an der Fließbetthaube des Fließbettes 2.

Durch eine geeignete Wahl der Sichtgeschwindigkeit, also der Geschwindigkeit des Abluftstromes, die einfach durch eine Drosselklappe im Abluftstutzen 7 geregelt wird, können sowohl Schalen und die Fein- und Mehlkerneteile als auch bei extremer Sichtung noch dabei die Keime separiert werden. Im lezteren Fall fällt auf der Schalenseite ein Gemisch aus Schalenteilen, Keimen und Fein- und Mehlteilen in der Größenordnung 15% des Durchsatzes A. Dieser Wert kann auf mindestens 10% gesenkt werden, wenn auf eine Gewinnung der Keime verzichtet wird.

Dieser Wert bedeutet gleichzeitig aber auch, daß die weitere Trennung von Schalen und dem zurückzugewinnenden Material für nur 15% der Anlageleistung zu konzipieren ist.

Nach dem Beschriebenen befinden sich also in dem Fließbett 2 gröbere Kerneteile und gegebenenfalls die Keime. Alles andere, falls es in das Fließbett 2 gelangte, wurde aus dem Fließbett 2 mittels geeigneter Abluftstromregulierung aus dem Fließbett herausgetragen, gegebenenfalls auch die Keime. Dieses in dem Fließbett 2 warmgehaltene und damit durchwärmte, konditionierte Material wird dann über eine Leitung 28 bzw. 36 auf die Bruchwalzen 23 zum Bruch geführt und weiter über eine Verbindung 37 auf die Flockierungseinrichtung 24 zum Flockieren geführt. Das flockierte Material wird durch Leitung 38 zur Extraktion geführt.

Das Gemisch von Schalen-, Keimen- und Kerneteilen, d. h. Fein- und Mehlteilen, wird über Leitungen 44 zu einer Zyklonvorrichtung mit Zellenradschleusen 12 geführt und da von der Luft abgetrennt. Zu diesem Gemisch wird auch ein Partikelgemisch zugeführt, welches aus der Abluft des ersten Fließbettes 1 in den Zyklonvorrichtungen 8 und 10 abgetrennt wurde und über eine Transportvorrichtung 15 hierher gelangt. Aus einer Transportvorrichtung 16 kommt das Gemisch über eine Leitung 29 in einen Sichter 17. Hier erfolgt die Trennung in eine Keime- bzw. Keimenteile-jfeine Kerneteile-Fraktion und eine Schalen-/Mehl-Fraktion. Schalen und Mehl werden nach einer weiteren Zyklonenscheidung im Apparat 18 in einem 1-Decksieb 21 mit einem 1-mm-Sieb voneinander getrennt und das wertvolle öl- und proteinhaltige Mehl dem Hauptproduktstrom über Leitung 32 vor der Flockierung oder über Leitung 49 vor der Extraktion wieder zugeführt. Die entstandene Mehlmenge beträgt ca. 1% der Anlageleistung. Die Keimenteile- /feine Kerneteile-Fraktion, die an dem Sichter 17 gewonnen wurde, wird über die Leitung 33 zu dem Hauptproduktstrom aus der Leitung 28 über die gemeinsame Leitung 36 gemeinsam zum Brechen auf den Walzenstuhl 23 geführt.

Es ist möglich und in dem Schema gestrichelt angedeutet, die am Sichter 17 gewonnene Keimenteile-/feine Kerneteile-Fraktion an einem 1-Deckersieb 22 zu trennen, wobei die feinen Kerneteile über eine Leitung 34 in die Leitung 36 eingeführt werden und die abgetrennten Keimenteile über eine Leitung 35 aus dem Prozeß ausgeschieden werden.

Die schalenfreien halben bzw. gröberen Kerneteile, die über die Sichtkanäle 6 in das zweite Fließbett gelangt sind, werden dort fluidisiert, wobei durch die gegenseitige Reibung der Partikel die eventuell noch haftenden Schalenteile abgelöst und mit der Abluft ausgetragen werden. In diesem Fließbett 2 wird auch die Produktendtemperatur reguliert und gleichzeitig können im Zusammenspiel mit der Regelung der ersten Stufe Feuchtigkeitsreduzierungen zwischen 1 und 2% eingestellt werden.

Die zur Fluidisierung der Fließbetten 1 und 2 benötigte Luftmenge wird im wesentlichen im Kreislauf geführt und zwar durch Leitungen 42, 43, 46 und 40. Nur die zur Abführung der dem Material entzogenen Feuchtigkeit, d. h. des entzogenen Wassers notwendige Luftmenge wird dem System als Frischluft über Leitung 47 zugeführt und als Abluft über Leitungen 41 und 24 abgeführt. Durch die geringe Abluftmenge ist eine minimale Umweltbelastung erreicht, ein geringstmöglicher Energieverbrauch gewährleistet und eine optimale Nutzung der Energie gesichert.

Die Luftaufheizung geschieht in vorliegend gezeigter Anlage durch direkte Verbrennung von gasförmigen oder flüssigen Brennstoffen.

Außer dieser Luftaufheizungslösung besteht auch die Möglichkeit, die zur Aufheizung des Materials notwendige Wärme über Wärmeaustauscher dem Fließbett zuzuführen. Dabei befinden sich im Fließbett eingebaute Wärmetauscherrohre, die mit Dampf, Thermo-Öl oder ähnlichem beheizt werden.

Wie beschrieben, kommt das Material aus dem Fließbett 2, wie auch das Material nach dem Sichter 17 bzw. nach dem 1-Deckersieb 22 durch die Leitungen 33 bzw. 34 im warmen Zustand in die handelsüblichen zweistufigen Walzenstühle 23, um dort warm gebrochen zu werden. Dieses Warmbrechen ergibt gegenüber dem herkömmlichen Kaltbrechen eine Erhöhung des Durchsatzes und eine Ersparnis der spezifischen Energiekosten. In jedem Fall ist eine wesentliche Verbesserung des Abriebes bei schalenfreien weichen Bohnen und somit eine wesentlich längere Standzeit der Walzen gegeben. Der so gewonnene Bruch entspricht bis auf den Mehlanteil in der Siebanalyse dem der kalt gebrochenen Bohnen und ist ebenso gut zu flockieren. Der Mehlanteil bei kalt gebrochenen Bohnen beträgt insgesamt ca. 5%, der bei warm gebrochenen halben Bohnen nur ca. 1%, d. h. zusammen mit dem Mehranteil von 1% aus der Aufbereitung bzw. Verarbeitung des Gemisches aus der Abluft insgesamt nur ca. 2%. Das erfindungsgemäße Verfahren bringt gegenüber dem herkömmlichen eine Vereinfachung und Verringerung der Anzahl der Prozeßstufen durch Zusammenfassung einzelner Stufen und Wegfall anderer Einrichtungen. Einmal ist das der Wegfall der Temperstufe und somit der Tempersilos. Des weiteren wird das Material nur einmal aufgewärmt und nicht zwischendurch gekühlt. Das Verfahren verläuft kontinuierlich. Die Trennungseinrichtungen zur Verarbeitung des Gemisches, das mit der Abluft ausgetragen wird, sind nur für 15% anstatt 100% des Anlagedurchsatzes, wie es bei dem herkömmlichen Verfahren der Fall ist, zu konzipieren. Der Mehlanteil im zu extrahierenden Material beträgt nur maximal 50% gegenüber den heutigen Verfahren. Dies läßt eventuell eine Verbesserung der Betriebsverhältnisse erwarten, z. B. in der Extraktion kann eine bessere Percolation stattfinden, was einerseits zu einem höheren möglichen Durchsatz der Anlage und andererseits zu einer besseren Drainage des Schrotes führt. Auch wird die Reinigung des Öls von seinen Schrotteilchen vereinfacht. Die Luftmengen werden zum größten Teil rezirkuliert und nur geringe Abluftmengen werden an die Umwelt abgegeben. Die beim herkömmlichen Verfahren an die Umwelt abgegebenen Abluftmengen durch Trocknung und Kühlung im Schachttrockner und durch die Schalenseparation ist mehr als doppelt so groß. Außerdem enthält die Luft eine größere Staubmenge, da die Mehlmenge auf der Rohgasseite über 5%, im Gegensatz zu 1% bei dem erfindungsgemäßen Verfahren des Anlagedurchsatzes beträgt. Der höhere Staubgehalt auf der Rohgasseite bringt zwangsweise bei gleicher Art der Entstaubung einen höheren Staubgehalt auf der Reingasseite. Die Gesamtemission der herkömmlichen Anlage ist demzufolge um ein Mehrfaches höher als die Emission des erfindungsgemäßen Verfahrens. Selbst bei Annahme eines durch die höhere Beaufschlagung der Zyklone erzielbaren doppelt so guten Entstaubungsgrades ist sie noch um ein Fünffaches höher. Es enthält die bisher notwendige Konditionierung durch nochmaliges Aufwärmen des Materials für Flockierung. Bei dem erfindungsgemäßen Verfahren kann der Feuchtigkeitsentzug mindestens zwischen 1% und 2% geregelt werden. Beim herkömmlichen Verfahren ist eine Feuchtregulierung nur in sehr engen Grenzen möglich und liegt zwangsweise bei mindestens 2%; dadurch ist das erfindungsgemäße Verfahren wesentlich flexibler. Die Trocknung im Fließbett ist wesentlich wirtschaftlicher und führt zu einem wesentlich gleichmäßiger aufgewärmten und demnach gleichmäßigeren Produkt. Der Entschalungsgrad bei dem erfindungsgemäßen Verfahren ist mindestens gleich gut. Bei dem erfindungsgemäßen Verfahren ergibt sich ein geringerer Gutproduktverlust auf der Schalenseite. Bei dem erfindungsgemäßen Verfahren können Keime separiert werden und eventuell in dem Prozeß weiter benutzt werden oder aus ihm ausgeschieden werden. Aus der Verarbeitung des Materials im warmen Zustand ergibt sich eine längere Standzeit der Riffelwalzenmühle.

Aufgrund der angeführten Erkenntnisse läßt sich aus den Sojabohnen auch der sogenannte Normalschrot produzieren.

In dem ersten Fließbett 1 werden die Bohnen schnell aufgewärmt und direkt in das zweite Fließbett 2 geführt. Die beiden Fließbetten sind in dem Schema getrennt dargestellt, können aber auch, und sind es im Normalfall, in einem durch Zwischenwände getrennten Apparat zusammengefaßt. In dem zweiten Fließbett 2 werden die Bohnen warmgehalten und anschließend werden sie über die Leitung 28 zum Brechen am Walzenstuhl 23 geführt. Bei diesem Verfahren, bei welchem die ganzen, ungeschälten Sojabohnen verarbeitet werden, bekommt man nach der anschließenden Flockierung am Flockierungsapparat 24 und der erfolgten Extraktion den sogenannten Normalschrot mit einem Proteingehalt von ca. 44%, da die Bohnenschalen dabei sind.

Auch bei diesem Verfahren werden ähnliche energetische wie technologische Vorteile erreicht, wie bei dem vorher beschriebenen Verfahren, bei dem der hochwertige Sojaschrot mit einem Eiweißgehalt von ca. 49-50% gewonnen wird.

## Patentansprüche

1. Verarbeitung von Sojabohnen mit Brechen (in 23) für Flockierung (in 24) vor Extraktion (nach 38) im Verfahren zum Gewinnen von Soja-Öl und Sojaschrot, gekennzeichnet durch die folgenden aufeinander unmittelbar anschließenden und kontinuierlich verlaufenden Verfahrensschritte:
a) Gleichmäßiges Aufwärmen sämtlicher Sojabohnen in einem Fließbett (1) mittels heißen Luftstroms während einer kurzen, eine Wärmediffusion zum Kerninneren vermeidenden Verweilzeit zu einer Temperatur, bei der die Schalen brüchig werden und sich von den Kernen lösen;
b) mechanisches Zerlegen der aufgewärmten Sojabohnen in einem Riffelwalzenstuhl (3) und einer nachgeschalteten Hammermühle (4) zum Trennen der Schalenteile von den angewärmten Kernen und Freilegen des Materials in Schalenteile, Keime- und Kerneteile;
c) Sichten (bei 5, 6) des freigelegten Materials mittels eines heißen Luftstromes in gröbere Kerneteile und in ein abgetrenntes Gemisch von Schalenteilen, Keimen, Fein- und Mehlkerneteilen;
d) gleichmäßiges Durchwärmen der gesichteten gröberen Kerneteile in einem zweiten Fließbett (2);
e) Brechen (in 23) der durchgewärmten gröberen Kerneteile in dem durchgewärmten, konditionierten Zustand, und Führen des Bruches zur Flockierung (in 24) und anschließender Extraktion (nach 38);
f) Sichten (in 17) des Gemisches von Schalenteilen, Keimen, Fein- und Mehlteilen zur Rückgewinnung der Keime und Fein- und Mehlteile und Zuleiten (in 33) mindestens der Fein- und Mehlteile davon dem Fluß (in 36) der durchgewärmten gröberen Kerneteile.

2. Verfahren nach Anspruch 1, dadurch gekennzeichnet, daß das Sichten (bei 5, 6) des freigelegten Materials mittels des Abluftstromes aus dem zweiten Fließbett (2) vorgenommen wird.

3. Verfahren nach Anspruch 2, dadurch gekennzeichnet, daß die Abluftrohre des zweiten Fließbettes (2) als Sichter (5,6) ausgeführt sind.

4. Verfahren nach Anspruch 1, dadurch gekennzeichnet, daß aus den gesichteten Schalenteilen, Keimen, Fein- und Mehlteilen die Schalen- und die Mehlteile abgetrennt werden und die Keime und Feinteile (in 34) dem Fluß (in 36) der durchgewärmten gröberen Teile vor dem Brechen (23) zugeführt werden.

5. Verfahren nach Anspruch 4, dadurch gekennzeichnet, daß nach dem Abtrennen der Keime und Feinteile die Keime davon abgetrennt (in 22) und aus dem Prozeß ausgeschieden (in 35) werden.

6. Verfahren nach Anspruch 4, dadurch gekennzeichnet, daß nach dem Abtrennen der Schalenteile und Mehlteile die Schalenteile aus dem Prozeß ausgeschieden (bei 31) werden, die Mehlteile (in 32, 49) jedoch dem Fluß der gröberen Kerneteile vor der Flockierung (in 24) oder vor der Extraktion (nach 38) zugeführt werden.

7. Verfahren nach Anspruch 1, dadurch gekennzeichnet, daß die zum Fluidisieren der Fließbetten (1, 2) benötigte heiße Luft im Kreislauf (in 42, 43, 46) geführt wird, zu welcher kreislaufenden Menge jeweils nur solche Frischluftmenge (in 47) zugesetzt wird, die zum Ersetzen der aus dem Prozeß abzuführenden Luftmenge mit der dem Material bei der Verarbeitung entzogenen Feuchtigkeit notwendig ist.

8. Verfahren nach Anspruch 1, dadurch gekennzeichnet, daß die Wärmezufuhr dem Material im Fließbett mittels in dem jeweiligen Fließbett eingebauter Wärmetauscher erfolgt.

## Claims

1. Processing of soya beans with fracture (in 23) for flocculation (in 24) prior to extraction (after 38) in the method to obtain soya oil and soya meal, characterized by the following immediately successive and continuously running process steps:
a) Uniform heating up of all the soya beans in a fluidized bed (1) by means of a hot current of air during a brief period of dwell avoiding a heat diffusion to the interior of the seed, to a temperature at which the hulls become brittle and detach themselves from the seeds;
b) mechanical breaktdown of the heated up soya beans in a corrugated roll mill (3) and a hammer mill (4) connected thereafter for the separation of the hull parts from the heated seeds and exposing the material into hull parts, germ- and seed parts;
c) sifting (at 5, 6) of the exposed material by means of a hot current of air into coarser seed parts and into a separated mixture of hull parts, germs, fine and flour seed parts;
d) uniform heating through of the sifted coarser seed parts in a second fluidized bed (2);
e) fracture (in 23) of the heated coarser seed parts in their heated through, conditioned state, and directing the fractured material for flocculation (in 24) and subsequent extraction (after 38);
f) sifting (in 17) of the mixture of hull parts, germs, fine and flour parts, to recover the germs and fine and flour parts and passing (in 33) at least the fine and flour parts thereof to the flow (in 36) of the heated-through, coarser seed parts.

2. Method according to Claim 1, characterized in that the sifting (at 5, 6) of the exposed material is carried out by means of the current of exhaust air from the second fluidized bed (2).

3. Method according to Claim 2, characterized in that the exhaust air pipes of the second fluidized bed (2) are constructed as sifters (5,6).

4. Method according to Claim 1, characterized in that from the sifted hull parts, germs, fine and flour parts, the hull and flour parts are separated and the germs and fine parts (in 34) are passed to the flow (in 36) of the heated-through coarser parts prior to fracture (23).

5. Method according to Claim 4, characterized in that after separation of the germs and fine parts, the germs are separated therefrom (in 22) and are eliminated from the process (in 35).

6. Method according to Claim 4, characterized in that after the separation of the hull parts and flour parts, the hull parts are eliminated from the process (at 31), the flour parts (in 32, 49), however, are passed to the flow of the coarser seed parts prior to flocculation (in 24) or prior to extraction (after 38).

7. Method according to Claim 1, characterized in that the hot air required for the fluidizing of the fluidized beds (1, 2) is carried in a circuit (in 42, 43, 46), to which circulating amount in each case only such a quantity of fresh air is added (in 47) as is necessary to replace the quantity of air to be removed from the process with the humidity extracted from the material during processing.

8. Method according to Claim 1, characterized in that the supply of heat to the material in the fluidized bed takes place by means of heat exchangers incorporated in the respective fluidized bed.

## Revendications

1. Traitement de graines de soja, comportant un broyage (en 23) pour une floculation (en 24) avant une extraction (vers 38), dans un procédé d'obtention d'huile de soja et de farine de soja, caractérisé par les étapes de procédé suivantes, qui se succèdent directement les unes aux autres et se déroulent d'une manière continue:
a) échauffement régulier de toutes les graines de soja dans un litfluidisé (1) au moyen d'un courant d'air chaud, pendant un temps de passage court, évitant une diffusion de la chaleur vers l'intérieur de la graine, à une température à laquelle les enveloppes deviennent cassantes et se détachent des intérieurs;
b) fractionnement mécanique des graines de soja échauffées dans un broyeur à cylindres cannelés (3) et dans un broyeur à marteaux (4) placé en aval, pour la séparation des parties d'enveloppes par rapport aux intérieurs échauffés ainsi que pour la libération de la matière en parties d'enveloppes, parties de germes et parties d'intérieurs;
c) tri (en 5, 6) de la matière libérée, au moyen d'un courant d'air chaud, en partie d'intérieurs plus grossières et en un mélange - séparé - de parties d'enveloppes, de germes, de parties fines et de parties d'intérieurs de farine;
d) chauffage régulier à coeur des parties d'intérieurs triées plus grossières dans un deuxième litfluidisé (2);
e) broyage (en 23) des parties d'intérieurs plus grossières chauffées à coeur, dans l'état chauffé à coeur et conditionné, et guidage de la matière broyée vers la floculation (en 24), puis vers l'extraction (vers 38);
f) tri (en 17) du mélange de parties d'enveloppes, de germes, de parties fines et de parties de farine pour la récupération des germes ainsi que des parties fines et de farine, et guidage (en 33) d'au moins leurs parties fines et de farine vers le courant (en 36) des parties d'intérieurs plus grossières, chauffées à coeur.

2. Procédé suivant la revendication 1, caractérisé en ce que le tri (en 5, 6) de la matière libérée se fait au moyen du courant d'air usé provenant du deuxième lit fluidisé (2).

3. Procédé suivant la revendication 2, caractérisé en ce que les tuyaux d'air usé du deuxième lit fluidisé (2) constituent des trieurs (5, 6).

4. Procédé suivant la revendication 1, caractérisé en ce qu'à partir des parties d'enveloppes, des germes, des parties fines et de farine triés, on sépare les parties d'enveloppes et de farine et que les germes, ainsi que les parties fines, sont dirigés (en 34), avant le broyage (23), vers le courant (en 36) des parties plus grossières chauffées à coeur.

5. Procédé suivant la revendication 4, caractérisé en ce qu'après la séparation des germes et des parties fines, les germes en sont séparés (en 22) et retirés du processus (en 35).

6. Procédé suivant la revendication 4, caractérisé en ce qu'après la séparation des parties d'enveloppes et des parties de farine, les parties d'enveloppes sont retirées (en 31) du processus, tandis que les parties de farine sont dirigées (en 32, 49) vers le flux des parties d'intérieurs plus grossières, avant la floculation (en 24) ou avant l'extraction (vers 38).

7. Procédé suivant la revendication 1, caractérisé en ce que l'air chaud nécessaire pour fluidi- ser les lits fluidisés (1, 2) circule en circuit (en 42, 43, 46) et qu'à la quantité en circulation on n'ajoute (en 47) que la quantité d'air nécessaire pour remplacer la quantité d'air qui doit être évacuée du processus avec l'humidité prélevée de la matière pendant le traitement.

8. Procédé suivant la revendication 1, caractérisé en ce que l'apport de chaleur, à la matière dans le lit fluidisé, se fait au moyen d'échangeurs de chaleur qui sont incorporés aux lits fluidisés correspondants.
